# EUROPÄISCHE PATENTSCHRIFT

(11) **EP 0 743 253 B1**
(45) Veröffentlichungstag und Bekanntmachung des Hinweises auf die Patenterteilung: **22.10.1997**
(21) Anmeldenummer: 95107608.2
(22) Anmeldetag: 18.05.1995
(51) Int. Cl.: B65B 31/00, B65B 55/24

(54) **Verfahren und Vorrichtung zum Befüllen einer Aerosoldose**
Method and device for filling aerosol cans
Procédé et dispositif pour remplir des boîtes à aérosols

(43) Veröffentlichungstag der Anmeldung: 20.11.1996
(73) Patentinhaber: RAPID SPRAY GmbH & Co. KG, FABRIK CHEM. ERZEUGNISSE, D-88471 Laupheim (DE)
(72) Erfinder: Sonntag, Dietmar, D-88471 Laupheim (DE)
(74) Vertreter: Stahl, Gerhard F.W.

(56) Entgegenhaltungen:
- EP-A- 0 148 662
- EP-A- 0 494 004
- US-A- 4 150 522

## Beschreibung

Die Erfindung betrifft ein Verfahren zum Befüllen einer Aerosoldose mit zwei gegeneinander abgedichteten Kammern, bestehend aus einem die erste Kammer begrenzenden Druckbehälter mit einer oberen Öffnung, einem in die Öffnung des Druckbehälters gasdicht eingesetzten Ventilteller, einem eine Ventilfeder und einen Ventilkörper aufnehmenden Steigrohrhalter, der mit dem Ventilteller gasdicht verbunden ist, und einem die zweite Kammer begrenzenden Innenbeutel, der mit dem Steigrohrhalter gasdicht verbunden ist, bei welchem Verfahren die erste Kammer durch den Spalt zwischen der oberen Öffnung des Druckbehälters und dem Rand des Ventiltellers hindurch mit einem unter Druck stehenden inerten Gas gefüllt wird und sodann der Ventilteller mit dem Druckbehälter gasdicht verbunden wird.

Bei einem in der US-A-4 150 522 beschriebenen Verfahren dieser Gattung wird der in den Druckbehälter eingebrachte Innenbeutel zunächst mit einem Produkt gefüllt, anschließend wird der Druckbehälter unter Druck gesetzt, und der Ventilteller wird sodann mit dem Druckbehälter gasdicht verbunden.

In der EP-A-0 494 004 A1 ist ein Verfahren zum Befüllen einer Aerosoldose mit zwei gegeneinander abgedichteten Kammern beschrieben, deren Druckbehälter im Bereich seines Bodens mit einer Öffnung versehen ist.

Bei einem weiteren bekannten Verfahren wird ebenfalls ein Druckbehälter verwendet, der im Bereich seines Bodens mit einer Öffnung versehen ist. Dabei wird der Steigrohrhalter zunächst mit dem daran angeschweißten Innenbeutel von oben in den Druckbehälter eingesetzt, und der mit dem Steigrohrhalter verbundene Ventilteller wird durch Umbördeln seines Außenrandes mit dem Druckbehälter gasdicht verbunden. Daraufhin wird der zusammengefaltete Beutel durch das Ventil hindurch mit einem selbstschäumenden Gel gefüllt, wobei er sich aufbläht. Sodann wird der Druckbehälter durch seine Bodenöffnung mit Druckluft gefüllt, und die Bodenöffnung wird anschließend mit einem Stopfen verschlossen. Wenn der Füllkopf vom Ventil abgezogen wird, dann bleibt sowohl in dem Ventil oberhalb des Ventilkörpers als auch in der Bohrung des Füllkopfes etwas Gel zurück. Da dieses Gel nicht mehr unter Überdruck, sondern unter dem atmosphärischen Druck steht, beginnt es aufzuschäumen. Dies ist aber nachteilhaft, weil sich an dem Druckbehälter über dem Ventil im Bereich der Abgabeöffnung eine Schaumhaube bildet, so daß der Eindruck entsteht, das Ventil bzw. die Aerosoldose sei bereits einmal benutzt worden. Ein noch schwerwiegenderer Nachteil besteht darin, daß das im Füllkopf befindliche Gel beim Aufschäumen austritt, so daß die soeben gefüllte Aerosoldose oder die nachfolgende Aerosoldose mit dem nach unten tropfenden aufgeschäumten Gel verunreinigt wird. Bei diesem bekannten Verfahren ist es daher unumgänglich, die gefüllten Aerosoldosen einem aufwendigen Reinigungsvorgang zu unterziehen. Ein solcher Reinigungsvorgang ist insbesondere dann problematisch, wenn die Aerosoldose eine empfindliche Oberfläche aufweist, die durch Rückstände des Renigungsmittels beeinträchtigt werden kann. Ein weiterer Nachteil des bekannten Verfahrens besteht darin, daß die im Bodenbereich des Druckbehälters angebrachte Öffnung zum Einbringen der Druckluft nach dem Verschließen zu Undichtigkeiten neigt. Es besteht daher die Gefahr, daß der Innendruck im Lauf der Zeit abfällt und das gelartige Produkt beim Betätigen des Ventils nicht mehr ordnungsgemäß aus dem Innenbeutel herausgedrückt wird.

Der Erfindung liegt daher das Problem zugrunde, das Verfahren der eingangs genannten Art dahingehend zu verbessern, daß nach dem Befüllen der Aerosoldose im Bereich des Ventils kein Gel zurückbleibt, das in einem gesonderten Waschvorgang beseitigt werden muß.

Ein diesem Erfordernis entsprechendes Verfahren ist im Patentanspruch 1 angegeben.

Zweckmäßige Weiterbildungen des erfindungsgemäßen Verfahrens ergeben sich aus den Unteransprüchen.

Ein Füllkopf zum Befüllen des Innenbeutels einer Aerosoldose, deren Druckbehälter unter Druck gesetzt ist, ist im Anspruch 5 angegeben.

Ein Ausführungsbeispiel der Erfindung ist in den Zeichnungen dargestellt und wird nachfolgend näher erläutert. Es zeigt:
Fig. 1 einen Schnitt durch die aus dem Ventilteller, dem Steigrohrhalter und dem Innenbeutel bestehende Baueinheit vor der Befestigung an dem Druckbehälter, und
Fig. 2 einen Schnitt durch die fertige Aerosoldose und den zum Befüllen dienenden Füllkopf.

Fig. 1 zeigt einen als Deckel einer Aerosoldose dienenden Ventilteller 10 vor der Verbindung mit einem Druckbehälter 12. Der Ventilteller 10 hat ein derartiges Querschnittsprofil, daß eine aufrechte, zentrale Nabe 14 und eine nach unten offene äußere Ringnut 16 gebildet werden. In die äußere Ringnut 16 ist eine Außendichtung 18 eingesetzt. Die zentrale Nabe 14 des Ventiltellers 10 umschließt einen oberen wulstförmigen Bereich eines Steigrohrhalters 20, wobei zwischen diesen beiden Teilen eine Innendichtung 22 eingesetzt ist. In dem Steigrohrhalter 20 sind ein Ventilkörper 24 und eine Ventilfeder 26 angeordnet. Die Ventilfeder 26 stützt sich an einer Schulter des Steigrohrhalters 20 und an dem Ventilkörper 24 ab und drückt diesen nach oben gegen die Innendichtung 22. Ein aus Kunststoff oder einem Kunststoff-Aluminium-Laminat bestehender Innenbeutel 28 ist mit dem Steigrohrhalter 20 gasdicht verbunden, vorzugsweise verschweißt. Ein Steigrohr 30 ist mit einem Innenrohr des Steigrohrhalters 20 verbunden. Der Ventilkörper 24 ist mit (nicht gezeigten) Kanälen versehen, so daß er im Zusammenwirken mit der Innendichtung 22 und dem Ventilteller 10 ein Ventil bildet. Da die aus den vorstehend genannten Teilen bestehende Baueinheit allgemein bekannt ist, kann eine nähere Erläuterung entfallen.

Der Ventilteller 10 ist in der in Fig. 2 gezeigten Weise mit dem Druckbehälter 12 verbunden, wobei ein umgebördelter Außenrand des Druckbehälters 12 in die äußere Ringnut 16 des Ventiltellers 10 gasdicht eingreift. Dies wird in an sich bekannter Weise durch radiales Aufweiten des äußeren Randbereichs des Ventiltellers 10 bewirkt, so daß dieser den konisch verjüngten Wulstrand des Druckbehälters 12 hintergreift.

Zum Füllen des Innenbeutels 28 mit einem selbstschäumenden Gel dient ein topfförmiger Füllkopf 32. In den Innenraum des Füllkopfes 32 ragt ein zentraler Rohransatz 34 hinein, dessen Außendurchmesser etwas kleiner ist als der Innendurchmesser der Öffnung der Nabe 14 des Ventiltellers 10. Der Rohransatz 34 weist eine erste Bohrung 36 auf, die über ein (nicht gezeigtes) Ventil mit einer Pumpe verbunden ist. Mit dieser Pumpe kann ein selbstschäumendes Produkt, beispielsweise ein mit einem Schäummittel versehenes Gel zugeführt werden. In dem Füllkopf 32 sind ferner zweite und dritte Bohrungen 38 und 40 angeordnet, die in den Innenraum münden und die über (nicht gezeigte) Ventile mit einer Unterdruckquelle bzw. mit einem Vorrat eines Reinigungsmittels, vorzugsweise eines Schaumbrechmittels verbunden sind.

Nachfolgend wird das Befüllen der Aerosoldose erläutert.

Als erstes wird die aus Ventilteller 10, Steigrohrhalter 20 und Innenbeutel 28 bestehende Baueinheit von oben in den Druckbehälter 12 eingesetzt. In diesem Zustand kann der Innenbeutel 28 zusammengefaltet oder um den Steigrohrhalter 20 herumgewickelt sein. Sodann wird durch den Spalt zwischen dem Wulstrand des Druckbehälters 12 und der Ringnut 16 des Ventiltellers 10 ein inertes Gas, vorzugsweise Druckluft, mit einem Druck von ungefähr 2,5 bar in den Druckbehälter 12 eingeleitet. Nach dem Füllen des Druckbehälters 12 mit Druckluft wird der Ventilteller 10 durch radiales Aufweiten seines Außenrandes mit dem Druckbehälter 12 gasdicht verbunden. Daraufhin wird an die Nabe 14 des Ventiltellers 10 das (nicht gezeigte) Mundstück einer Druckluftleitung angeschlossen. Das Mundstück drückt den Ventilkörper 24 gegen die Kraft der Ventilfeder 26 nach unten, so daß eine gewisse Luftmenge durch den Steigrohrhalter 20 und das Steigrohr 30 in den Innenbeutel 28 einströmen kann. Da der Druck im Inneren des Innenbeutels 28 mit dem in dem Druckbehälter 12 herrschenden Druck übereinstimmt, kann dieser Druck mit einem an die Öffnung der Habe 14 angesetzten Manometer überprüft werden. Wenn der auf diese Weise gemessene Innendruck des Innenbeutels 28 dem erforderlichen Innendruck des Druckbehälters 12 entspricht und nicht abfällt, was auf ein Leck hinweisen würde, kann der Füllvorgang fortgesetzt werden.

Zunächst wird die in dem Innenbeutel 28 enthaltene Luft beseitigt, damit sie nicht mit dem selbstschäumenden Gel reagieren kann. Zu diesem Zweck wird ein (nicht gezeigter) Rohransatz, der mit einer Unterdruckquelle verbunden ist, durch die Öffnung der Nabe 14 des Ventiltellers 10 eingeführt, um den Ventilkörper 24 in Öffnungsrichtung nach unten zu schieben. Auf diese Weise kann die in dem Innenbeutel 28 und in dem Steigrohrhalter 20 enthaltene Luft vollständig abgesaugt werden. Beim Abziehen des Rohransatzes kehrt der Ventilkörper 24 unter der Kraft der Ventilfeder 26 wieder in seine Schließstellung zurück, in der er an der Innendichtung 22 anliegt. Sodann wird der Füllkopf 32 auf die Aerosoldose aufgebracht, wobei er die Nabe 14 des Ventiltellers 10 dicht umschließt. Der Füllkopf 32 wird soweit abgesenkt, daß sein Rohransatz 34 in die Innendichtung 22 eindringt. Daraufhin wird über die erste Bohrung 36 ein selbstschäumendes Gel mit einem Druck von ca. 50 bar zugeführt. Unter diesem hohen Druck wird der Ventilkörper 24 von der Innendichtung 22 weg nach unten gedrückt, so daß der Ventilquerschnitt freigegeben wird und das selbstschäumende Gel durch den Steigrohrhalter 20 und das Steigrohr 30 in den Innenbeutel 28 einströmen kann. Sobald die erforderliche Menge des selbstschäumenden Gels zugeführt ist, was mit einer Dosiereinrichtung gemessen werden kann, wird das der ersten Bohrung 36 zugeordnete Ventil geschlossen.

Daraufhin wird der Füllkopf 32 soweit nach oben bewegt, daß sein Rohransatz 34 die Öffnung der Nabe 14 des Ventiltellers 10 freigibt, die Habe 14 aber noch innerhalb des Füllkopfes 32 angeordnet ist. Jetzt wird die zweite Bohrung 38 des Rohransatzes 34 mit einer Unterdruckquelle verbunden, während gleichzeitig die dritte Bohrung 40 mit einem Vorrat eines Reinigungsmittels, vorzugsweise eines Schaumbrechmittels verbunden wird. Es kommt daher zu einem Spülvorgang durch den das über dem Ventilkörper 24 zurückgebliebene Gel und das im Mündungsbereich der ersten Bohrung 36 noch enthaltene Gel beseitigt wird.

Nach diesem Spülvorgang wird der Füllkopf 32 vollständig von der Nabe 14 des Ventiltellers 10 abgezogen, und mit einer (nicht gezeigten) Zuführeinrichtung werden einige Tropfen eines Schaumbrechmittels in die Öffnung der Nabe 14 des Ventiltellers 10 eingebracht, um ein Aufschäumen eines möglicherweise noch vorhandenen Gelrestes mit Sicherheit zu verhindern. Sodann wird auf die Nabe 14 ein (nicht gezeigter) Sprühkopf aufgesetzt, der in bekannter Weise einen an dem Ventilkörper 24 anliegenden Rohransatz hat.

Für den Fachmann ist erkennbar, daß alle vorstehend beschriebenen Vorgänge automatisch durchgeführt werden können. Zu diesem Zweck können die Druckbehälter beispielsweise auf einer geradlinigen oder einer kreisförmigen Bahn unter entsprechenden Werkzeugen vorbeibewegt werden, die die einzelnen Arbeitsschritte durchführen.

Es ist ersichtlich, daß bei dem beschriebenen Verfahren zum Befüllen einer Aerosoldose das Aufschäumen eines Gelrestes innerhalb des Sprühkopfes mit Sicherheit vermieden wird. Es besteht auch keine Gefahr, daß aus dem Füllkopf 32 Gelreste nach unten auf die bereits gefüllte oder eine nachfolgende Aerosoldose tropfen und diese verunreinigen. Eine besondere Reinigung der gefüllten Aerosoldosen ist daher entbehrlich. Da eine gasdichte Verbindung des Ventiltellers 10 mit dem Druckbehälter 12 keine Schwierigkeiten bereitet, kann der erforderliche Innendruck in dem Druckbehälter 12 über einen langen Zeitraum gewährleistet werden. Zu diesem Zweck kann in an sich bekannter Weise vor dem Einsetzen des Ventiltellers 10 eine geringe Menge einer mit einem Härter versetzten Epoxidflüssigkeit in den Druckbehälter 12 eingebracht werden. Nach Abschluß des gesamten Füllvorgangs wird die Aerosoldose auf den Kopf gestellt, so daß die Epoxidflüssigkeit in den Bereich der Dichtflächen zwischen dem Ventilteller 10 und dem Druckbehälter 12 bzw. dem Steigrohrhalter 20 eindringt und dort erhärtet.

## Patentansprüche

1. Verfahren zum Befüllen einer Aerosoldose mit zwei gegeneinander abgedichteten Kammern, bestehend aus einem die erste Kammer begrenzenden Druckbehälter (12) mit einer oberen Öffnung, einem in die Öffnung des Druckbehälters (12) gasdicht eingesetzten Ventilteller (10), einem eine Ventilfeder (26) und einen Ventilkörper (24) aufnehmenden Steigrohrhalter (20), der mit dem Ventilteller (10) gasdicht verbunden ist, und einem die zweite Kammer begrenzenden Innenbeutel (28), der mit dem Steigrohrhalter (20) gasdicht verbunden ist, bei welchem Verfahren die erste Kammer durch den Spalt zwischen der oberen Öffnung des Druckbehälters (12) und dem Rand des Ventiltellers (10) hindurch mit einem unter Druck stehenden inerten Gas gefüllt wird und sodann der Ventilteller (10) mit dem Druckbehälter (12) gasdicht verbunden wird, dadurch **gekennzeichnet**, daß zunächst der Druckbehälter (12) mit dem unter Druck stehenden inerten Gas gefüllt und anschließend der Innenbeutel (28) durch das Ventil hindurch mit einem selbstschäumenden Gel gefüllt wird, woraufhin in den Bereich des Ventils und der Mündung eines Füllkopfes (32) ein Reinigungsmittel zugeführt und in diesem Bereich ein Unterdruck erzeugt wird, um das in diesem Bereich vorhandene selbstschäumende Gel und das Reinigungsmittel abzusaugen.

2. Verfahren nach Anspruch 1, dadurch **gekennzeichnet**, daß das Reinigungsmittel ein schaumbrechendes Mittel ist.

3. Verfahren nach Anspruch 2, dadurch **gekennzeichnet**, daß nach dem vollständigen Abheben des Füllkopfes (32) eine geringe Menge des schaumbrechenden Mittels in die Öffnung des Ventilteller (10) eingebracht wird.

4. Verfahren nach Anspruch 1, 2 oder 3, dadurch **gekennzeichnet**, daß nach dem Füllen des Druckbehälters (12) und vor dem Füllen des Innenbeutels (28) mit Gel der Innenbeutel (28) durch das Ventil mit einer geringen Luftmenge gefüllt und der Innendruck des Innenbeutels gemessen und anschließend die Luft aus dem Innenbeutel abgesaugt wird.

5. Füllkopf, anwendbar bei einem Verfahren nach Anspruch 1, zum Befüllen des Innenbeutels einer Aerosoldose, deren Druckbehälter unter Druck gesetzt ist, dadurch **gekennzeichnet**, daß der Füllkopf (32) topfförmig ausgebildet und auf eine mit dem Steigrohrhalter (20) verbundene Nabe (14) des Ventiltellers (10) aufschiebbar und mit einem in eine Öffnung der Nabe (14) knapp einführbaren zentralen Rohransatz (34) versehen ist, wobei der Füllkopf (32) eine über ein Ventil mit einer Pumpe für das selbstschäumende Gel verbundene und in den Rohransatz (34) mündende erste Bohrung (36) und in den Innenraum mündende zweite und dritte Bohrungen (38, 40) aufweist, die über Ventile mit einer Unterdruckquelle bzw. min einem Vorrat des Reinigungsmittels verbunden sind.

## Claims

1. Method for filling an aerosol can with two chambers which are sealed against each other, comprising a pressure container (12) which defines the first chamber and having a top opening, a valve plate (10) which is fitted gastight into the opening of the pressure container (12), a dip-tube holder (20) which accommodates a valve spring (26) and a valve element (24) and which is connected gastight to the valve plate (10), and an inner bag (28) which defines the second chamber and which is connected gastight to the dip-tube holder (20), and in said method the first chamber is charged through the gap between the upper opening of the pressure container (12) and the edge of the valve plate (10) with a pressurised inert gas and the valve plate (10) is then connected gastight to the pressure container (12), **characterised in that** initially the pressure container (12) is charged with pressurised inert gas, and thereafter the inner bag (28) is filled through the valve with a self-foaming gel, whereafter a cleaning medium is delivered into the area of the valve and the mouth of a filler head (32), and in said area is produced a negative pressure for sucking off the self-foaming gel in this area and the cleaning medium.

2. Method according to Claim 1, **characterised in that** the cleaning medium is a foam breaking medium.

3. Method according to Claim 2, **characterised in that** after complete lifting of the filler head (32) a small amount of the foam-breaking medium is delivered into the opening of the valve plate (10).

4. Method according to Claim 1, 2 or 3, **characterised in that** after charging the pressure container (12) and prior to filling the inner bag (28) with a gel, the inner bag (28) is filled through the valve with a small quantity of air, and the inside pressure of the inner bag is measured and the air is thereafter sucked out of the inside bag.

5. Filler head, applicable in a process according to Claim 1, for filling the inner bag of an aerosol can the pressure container of which is pressurised, **characterised in that** the filler head (32) is cupshaped and slideable onto a hub (14) of the valve plate (10) and provided with a central pipe extension (34) which can be tightly inserted into the opening of the hub (14), and the filler head (32) comprises a first bore (36), which is connected via a valve to a pump for the self-foaming gel and merging into the pipe extension (34), and second and third bores (38, 40) which merge into the inner space, which are connected via valves to a negative pressure source or a storage of the cleaning medium.

## Revendications

1. Procédé de remplissage d'une bombe aérosol avec deux chambres isolées l'une de l'autre, se composant d'un réservoir à pression (12) délimitant la première chambre avec une ouverture supérieure, un siège de soupape (10) mis en place étanche au gaz dans l'ouverture du réservoir à pression (12), un porte tube ascendant (20) recevant un corps de soupape (24) qui est relié étanche au gaz avec le siège de soupape (10), et une poche intérieure (28) délimitant la deuxième chambre (28), qui est reliée étanche au gaz avec le porte tube ascendant (20), procédé dans lequel la première chambre à travers l'espace compris entre l'ouverture supérieure du réservoir de pression (12) et le bord de la tête de soupape (10) est remplie d'un gaz inerte se trouvant sous pression et ensuite la tête de soupape (10) est reliée étanche au gaz avec le réservoir de pression (12),
caractérisé en ce que
tout d'abord le réservoir de pression (12) est rempli d'un gaz inerte se trouvant sous pression et ensuite la poche intérieure (28) est remplie à travers la soupape avec un gel automoussant, après quoi dans la zone de la soupape et de l'embouchure d'une tête de remplissage (32) est amené un produit de nettoyage et est créé un vide, dans cette zone, pour aspirer dans cet endroit du gel automoussant existant et le produit de nettoyage.

2. Procédé selon la revendication 1,
caractérisé en ce que
le produit de nettoyage est un agent antimousse.

3. Procédé selon la revendication 2,
caractérisé en ce qu'
après l'enlèvement complet de la tête de remplissage (32) une petite quantité de l'agent antimousse est introduite dans l'ouverture de la tête de soupape (10).

4. Procédé selon les revendications 1, 2 ou 3,
caractérisé en ce qu'
après le remplissage du réservoir à pression (12) et avant le remplissage de la poche intérieure (28) avec du gel, la poche de gel (28) est remplie à travers la soupape par une petite quantité d'air et la pression interne de la poche intérieure est mesurée et ensuite l'air est aspiré hors de la poche intérieure.

5. Tête de remplissage utilisable dans un procédé selon la revendication 1, pour remplir la poche intérieure d'une bombe aérosol, dont le réservoir à pression est placé sous pression,
caractérisée en ce que
la tête de remplissage (32) est réalisée sous forme de pot et peut coulisser sur un moyeu (14) de la tête de soupape (10) lié au porte tube ascendant (20) et est munie d'une pièce tubulaire en saillie (34) centrale insérable de façon précise dans une ouverture du moyeu (14), tandis que la tête de remplissage (32) comporte un premier alésage (36) relié par une soupape à une pompe pour la gel automoussant et débouchant dans la pièce tubulaire en saillie (34) et un deuxième alésage débouchant dans l'espace intérieur et des troisièmes alésages (38, 40) qui sont connectés par des soupapes avec une source de vide ou avec une réserve de produits de nettoyage.
